# EUROPÄISCHE PATENTSCHRIFT

(11) **EP 0 523 211 B1**
(45) Veröffentlichungstag und Bekanntmachung des Hinweises auf die Patenterteilung: **31.08.1994**
(21) Anmeldenummer: 92903406.4
(22) Anmeldetag: 30.01.1992
(51) Int. Cl.: B67D 5/02, B67D 5/04

(54) **MECHANISCHE KUPPLUNG FÜR MEHRWEGBEHÄLTNISSE VISKOSER FLUIDE**
MECHANICAL COUPLING FOR MULTIPLE PATH CONTAINERS FOR VISCOUS FLUIDS
COUPLAGE MECANIQUE POUR CONTENEURS A PRISES MULTIPLES DE FLUIDES VISQUEUX

(30) Priorität: 31.01.1991 DE 4102875; 28.01.1992 DE 4202209
(43) Veröffentlichungstag der Anmeldung: 20.01.1993
(73) Patentinhaber: Deutsche Tecalemit GmbH, 33651 Bielefeld (DE)
(72) Erfinder: PLEHN, Reinhard, D-4815 Schloss Holte-Stukenbrock (DE); SCHÖN, Wolfgang, D-4800 Bielefeld 12 (DE); TEMME, Ulrich, D-4815 Schlo Holte-Stukenbrock (DE); BRÜCKNER, Rainer, D-4800 Bielefeld 12 (DE)
(74) Vertreter: Patentanwälte Dipl.-Ing. Bodo Thielking Dipl.-Ing. Otto Elbertzhagen
(86) Internationale Anmeldenummer: EP9200204
(87) Internationale Veröffentlichungsnummer: WO9213794

(56) Entgegenhaltungen:
- WO-A-88/01249
- DE-U- 9 101 097
- GB-A- 2 202 216
- US-A- 4 180 189
- US-A- 4 856 683

## Beschreibung

### Technisches Gebiet

Die Erfindung betrifft eine mechanische Kupplung, deren eine Kupplungshälfte A an einem Mehrwegbehältnis angeordnet ist und deren andere Kupplungshälfte B Bestandteil eines Abgabesystems für viskose Fluide (z.B. Schmieröle) gemäß des Oberbegriffs nach Anspruch 1 ist.

### Stand der Technik

Bekannt ist, mechanische Kupplungen für niedrigviskose Flüssigkeiten und Getränke (wie Bier) an Fässern als sog. KEG-Verschluß auszubilden; deren viskose Stoffeigenschaften sind nahezu unabhängig von der jeweiligen Betriebstemperatur und werden deshalb i.a. vernachlässigt. Unbekannt sind bislang Lösungen für hoch- bis scheinviskose Fluide, wie Schmieröle oder Fließfette, z.B. Motoren- und/oder Getriebeöle bzw. Fließfette auf der Basis von Mineralölen oder teilsynthetischen, synthetischen oder nativen Ölen, letztere z.B. als Rapsöl, sowie als Grundöle für Fließfette. Diese Fluide stellen im Gegensatz zu den o.a. Flüssigkeiten eine andere Stoffklasse dar, mit gänzlich anderen physikalischen und chemischen Eigenschaften, die insbesondere erhebliche Auswirkungen auf ihre hydraulische Förderfähigkeit besitzen, die ihrerseits von der Betriebstemperatur und - im vorliegenden Fall vernachlässsigbar - vom Betriebsdruck abhängig ist und ihren Ausdruck im jeweiligen Viskosität-/Temperaturverhalten ("Viskositätsindex") findet. Diese viskosen Eigenschaften sind jedem flüssigen und gasförmigen Stoff zugeordnet; sie sind für Fördervorgänge bei höheren Viskositäten ansich unerwünscht, müssen jedoch stofflich akzeptiert werden. Sie können in ihrer Temperaturabhängigkeit für Schmierstoffe nur in beschränktem Rahmen beeinflußt werden, z.B. durch spezielle Additive bei Mehrbereichs- und Leichtlaufölen. Gemäß ihrer Definition ist die Viskosität eine Stoffgröße für den inneren Widerstand einer Strömung, der durch ein Geschwindigkeitsgefälle in eine Ebene senkrecht zur Strömungsrichtung (Haften des Fluids an der Wand eines Rohres bzw. volle Strömungsgeschwindigkeit in der Rohrmitte) entsteht und in einer Schubspannung in der Querrichtung resultiert ("Schubströmung"). Dieser innere Widerstand beinhaltet eine innere Reibung, führt zu einer inneren Erwärmung und damit zu einem Energieverlust ("Dissipation"); er äußert sich technisch auch in einem Druckverlust in der Rohrleitung längs der Strömungsrichtung; dieser Verlust kann - u.a. in Abhängigkeit von der Viskosität - erheblich sein.

Diese physikalischen Zusammenhänge müssen insbesondere bei hochviskosen Fluiden beachtet werden und finden ihren Niederschlag in der Gestaltung und der Anordnung der Bauelemente in einem realen hydraulischen System (z.B. der Strömungsquerschnitte). Je höher nun die Viskostität während des Fördervorgangs ist (z.B. durch Kälteeinwirkung), um so bedeutsamer ist, diese Notwendigkeit auch in ihrer Auswirkung auf die äußere und innere Gestaltung zu beachten, z.B. auch unter dem Gesichtspunkt der Betriebs- und Arbeitssicherheit, wegen der erforderlichen höheren hydraulischen Drücke.

Die Behältnisse, an denen diese Kupplungen bislang angeordnet sind, dienen zum Transport, zur Lagerung und Entnahme dieser niedrigviskosen Flüssigkeiten. Die längenmäßige Erstreckung und/oder Verzweigung solcher Abgabesysteme, mit denen die Behältnisse gekuppelt werden und deren Abgabemengen pro Zeiteinheit sind verhältnismäßig gering (z.B. Zapfanlagen für Bier). Dementsprechend gering sind die erforderlichen hydraulischen Leistungen N, definiert durch das Produkt Arbeitsdruck p mal Förderstrom $\text{V (N = p x V)}$ . Der erforderliche Arbeitsdruck ist u.a. von der Betriebsviskosität abhängig. So genügt, ein solches Mehrwegbehältnis unter den Druck einer fremden Druckquelle zu setzen, um einen Fördervorgang zu bewirken (z.B. Kohlensäureflasche bei der Bierabgabe). Wenn die Druckflasche leer ist ist die Abgabe null; zudem ist eine solche Einrichung schlecht automatisierbar und stellt ein gewisses Gefahrenpotential bei unsachgemäßem Umgang dar.

Bei Abgabesystemen, auch größeren Umfangs, für Fluide niedriger Viskositäten, die i.a. nur gering von der Temperatur abhängig sind, ist i.a. die Energieeinbringung hinter den Behältnis angeordnet und in der Regel automatisiert (z.B. Vollschlauchsystem zur geeichten Abgabe von Kraftstoffen). Aufgrund des nahezu gleichbleibenden erforderlichen Arbeitsdruckes für die Förderung können Überdruckventile als hydraulische Sicherheitsorgane ohne weiteres druckseitig angeordnet werden; ihr Öffnungsdruck muß nur höher sein als der jeweils erforderliche Arbeitsdruck. Wenn es nun im Ruhezustand der Anlage zu einer äußeren Wärmeeinwirkung kommt (z.B. infolge Sonneneinstrahlung), erhöht sich der statische Druck in der Anlage und das Überdruckventil kann sich ggf. öffnen. Diese druckseitige ordnungsgemäße Funktion eines solchen Überdruckventils ist bei Fluiden mit temperaturabhängiger Viskosität nicht gegeben; es entstünde bei dieser hydraulischen Anordnung ein hydraulischer Kurzschluß, bei dem das Fluid nicht zur Abgabestelle gelangte, sondern in das Behältnis zurückgeleitet würde.

Als Lösungsvorschlag dieser Art wird in der Druckschrift DE-OS 1657209 eine als KEG-Armatur bezeichnete Kupplung für niedrigviskoses Bier in einem kleinen Abgabesystem erfaßt. Die Energieeinbringung erfolgt durch eine Druckbeaufschlagung eines Fasses mit Kohlensäure. Die Kupplung weist faßseitig nur ein beim Kupplungsvorgang entsperrbares Rückschlagventil auf. Außerhalb der Kupplung kann "gewünschtenfalls" ein handbetätigtes Ventil oder Hahn herkömmlicher Bauart je in der Abgabeleitung bzw. im Kohlensäureeinlaß vorgesehen werden. - In der Druckschft DE-GM 8320134 ist ein austauschbares Luftfilter eines Befüllgeräts für Flüssigkeitsbehälter erwähnt; wie dieses dagegen bei der Flüssigkeitsabgabe funktionieren soll, bleibt offen, da irgendwelche Rückschlagventile o.ä. nicht vorgesehen sind. - In der Druckschrift DE-OS 3022672 einer Zapfsäule für niedrigviskoses Flüssiggas wird eine hydraulische Sicherheitseinrichtung als parallelgeschaltetes Ausdehnungsgefäß druckseitig in einem Vollschlauchsystem beansprucht. Dort wird ersatzweise auch ein Sicherheitsventil erwähnt, dessen Öffnungsdruck höher als der Arbeitsdruck ist; wo und wie dieses Ventil hydraulisch geschaltet ist, bleibt vollkommen offen. Es ist keinesfalls Bestandteil der Unterdruckseite des Systems, das im übrigen keine Kupplung besitzt, da es sich in der Regel um ein Behältnis in Form eines stationären Sammeltanks (z.B. Erdtank) handelt. - In der Druckschrift FR-OS 2527195 wird eine Abgabeeinrichtung nach dem Vollschlauchprinzip für niedrigviskose Kraftstoffe mit einem Sicherheitsventil erfaßt, das hydraulisch parallel zur Pumpe zwischen deren Druck- und Saugseite angeschlossen ist; sein Öffnungsdruck muß höher als der Arbeitsdruck des Vollschlauchsystems sein. Bei der Kälteeinwirkung auf temperaturabhängig-viskose Fluide kann der hydraulische Widerstand im Vollschlauchsystem so stark ansteigen, daß der Arbeitsdruck höher als der Öffnungsdruck des Ventils liegt und es führt zu einem hydraulischen Kurzschluß. Eine Kupplung von Fluidbehältnis und Abgabesystem ist dort nicht erwähnt.

### Die Erfindung

Ausgehend von diesem Stand der Technik kommen für professionelle industrielle Abgabesysteme für viskose Fluide, insbesondere, wenn deren Betriebsviskositäten in Abhängigkeit von der Temperatur hoch bis sehr hoch sein können (z.B. bei Getriebeölen unter Kälteeinwirkung) die folgende Aufgabenstellung für Mehrweggebinde in Frage.
- Der Leistungsteil des hydraulischen Systems ist hinter der Schnittstelle (Kupplung) des Mehrwegbehälters zu der/den Abgabestelle(n) angeordnet (z.B. automatisierbare elektrisch betriebene Zahnradpumpe entsprechender Leistung).
- Die hydraulische Schnittstelle (Kupplung) liegt im saugseitigen Ast des Abgabesystems, der ein Mehrwegbehältnis vorgeschaltet ist.
- Die Schnittstelle (Kupplung) ist in ihrer einen Hälfte Bestandteil des Mehrwegbehältnisses (KupplungshΣlfte A), in der anderen Bestandteil der zur Pumpe führenden Saugleitung (Kupplungshälfte B).
- Zur hydraulischen Absicherung wird saugseitig parallelgeschaltet in der Kupplungshälfte B ein statisches Rückentlastungsventil integriert; sein Öffnungsdruck ist wesentlich niedriger als der Arbeitsdruck des Systems und damit vollkommen unabhängig von diesem.
- Mit dem mechanischen Kupplungsvorgang wird (für) die Schnittstelle
   * automatisch hydraulisch aktiviert,
   * zusätzlich mechanisch gegen Lösen oder Fehlbedienung abgesichert,
   * zusätzlich mechanisch eine geometrische Kennung eingeführt, die verhindert, daß nicht zur Kupplung vorgesehene Kupplungshälften A und B, gekuppelt werden.

Die Lösung dieser Aufgabenstellung erfolgt mit den Merkmalen des Kennzeichnungsteils von Anspruch 1.

Die Aufgabenstellung wird in einer Baueinheit in Form einer mechanischen Fluidkupplung, die aus zwei Kupplungshälften A und B besteht, gelöst; diese Kupplung ist saugseitig im vollständigen Fluidsystem am Mehrwegbehältnis angeordnet; sie ist die Schnittstelle dieses Behältnisses, das austauschbar ist, und des stationären Abgabesystems. Hierbei ist die Kupplungshälfte A integrierter Bestandteil des jeweiligen transport- und austauschfähigen Mehrwegbehältnisses; die Kupplungshälfte B dagegen ist i.a. einmalig in der Saugleitung des Abgabesystems montiert. Durch den Kupplungsvorgang wird das Rückschlagventil in der Kupplungshälfte A mechanisch durch die Kupplungshälfte B geöffnet. Das 2. Rückschlagventil (Saugventil) in der Kupplungshälfte B wird dagegen erst und nur beim jeweiligen Abgabevorgang durch die Saugwirkung der Pumpe im Abgabesystem geöffnet, ansonsten ist es geschlossen, insbesondere auch dann, wenn gar kein Mehrwegbehältnis gekuppelt ist; es verhindert so ein Leerlaufen der Saugleitung des Abgabesystems. Hydraulisch parallel geschaltet zu diesem Ventil in der Kupplungshälfte B ist das saugseitige Rückentlastungsventil, das im statischen Zustand des Abgabesystems evtl. hydraulische Überdrücke (z.B. bei Ausdehnungen des Fluids durch Wärmeeinwirkungen) über die Kupplungshälfte A in des Mehrwegbehältnis abbaut, die zum Bersten einer Abgabeleitung führen könnten. Aus Belüftungsgründen des Mehrwegbehältnisses ist in der Kupplungshälfte B ein Belüftungs- und/oder ein Feuchtigkeitsfilter integriert, das im gekuppelten Zustand über die Kupplungshälfte A mit dem Mehrwegbehältnis hydraulisch/pneumatisch verbunden ist; es verhindert im Betriebszustand das Eindringen von Schmutz und/oder Feuchtigkeit in das Mehrwegbehältnis. Um die Betriebsunterbrechnung der Abgabe von Fluiden bei leerem Mehrwegbehältnis zu vermeiden, können ggf. saugseitig vor der Förderpumpe zwei Mehrwegbehältnisse hydraulisch parallel mit je zwei kompletten Kupplungen angeordnet werden, deren Abgangsleitungen über ein 3/2-Wegeventil alternativ geschaltet werden können; dieses Ventil kann manuell oder auch, elektrisch angesteuert, automatisch elektrisch betätigt werden.

### Kurzbeschreibung der Abbildungen

Einige bevorzugte Ausbildungsformen werden in den Zeichnungen wie folgt gezeigt
- Figur 1 .: Zeigt den hydraulischen Wirkschaltplan der gesamten Fluidkupplung (Kupplung geschlossen; eine Abgabestelle; Absperrventil und Be- und Entlüftungsventil mechanisch gekuppelt).
- Figur 2 .: Zeigt den hydraulischen Wirkschaltplan des gesamten Fluidsystems mit zwei parallel angeordneten Mehrwegbehältnissen, die alternativ geschaltet werden können (Kupplungen geschlossen; drei Abgabestellen, Absperrventil und Belüftungsventil sowie Überdruckventil getrennt).
- Figur 3 .: Zeigt eine Ausführungsform einer vollständigen Fluidkupplung im Längsschnitt, bei der die mechanische und hydraulische Kupplung getrennt ausgebildet sind (Schaltstellung: Mechanisch gekuppelt, hydraulisch gesperrt).
- Figur 4 .: Zeigt die Fluidkupplung gemäß Fig. 3 in der Vorder- und Seitenansicht.
- Figur 5 .: Zeigt im Längsschnitt die Fluidkupplung im konstruktiven Grundaufbau wie Fig. 3, jedoch mit einer mechanischen Kupplung durch eine Gewindeverbindung (Schaltstellung im Zwischenposition: Mechanisch noch nicht vollständig gekuppelt, hydraulisch noch gesperrt).
- Figur 6 .: Zeigt eine bevorzugte Ausführungsform der vollständigen Kupplung wie Fig. 3 im Längsschnitt, jedoch mit einer mechanischen Kupplung durch Bajonettverschluß und gleichseitiger meπhanischer Sicherung mit einem Bolzen, τder radial betätigt wird. (Schaltstellung: Mechanisch gekuppelt, hydraulisch nicht gekuppelt).
- Figur 7 .: Zeigt die Ausführungsform gemäß Fig. 6 in einer Schnittebene quer zur Kupplungsachse in der Trennfuge beider Kupplungshälften A und B mit einer Bolzen, der durch einen radial beweglichen Knopf betätigt wird.
- Figur 8 .: Zeigt die abgewickelte Bolzenführungsbahn.
- Figur 9 .: Zeigt eine teilweise Schnittebene quer durch die Trennfuge beider Kupplungshälften A und B mit einem Bolzen, der durch einen radial beweglichen Knopf betätigt wird.
- Figur 10: Zeigt die Kupplung als Bestandteil eines mobilen vollständigen Fluidsystems als bevorzugte Ausführungsform eines konkreten Abgabegeräts.

### Ausführung der Erfindung

In der Figur 1 ist der hydraulische Wirkschaltkreis des vollständigen Fluidsystems (3) in seiner einfachsten Ausführung mit einem Zapfhahn (20) als Abgabestelle dargestellt. Es besteht aus einer hydraulischen Fördereinrichtung (18) mit einer Pumpe (21) und einem Antriebsmotor (22); hinter ihr schließt sich die Druckseite (19) des Abgabesystems an. Vor der Fördereinrichtung (20) befindet sich die Saugseite (2) mit der Systemsaugleitung (10) und der Kupplungshälfte B (9), wobei letztere mit der Kupplungshälfte A (4), die am Behälter (5) angeordnet ist, die Baueinheit der Kupplung (1) bildet. Die Kupplungshälfte A (4) bildet mit dem Behälter (5) und dem integrierten Belüftungsventil (8) das Mehrweg-Behältnis (24); die hydraulische Verbindung vom tiefsten Punkt des Behälters (5) zur Kupplungshälfte A (4) stellt die Behälter-Saugleitung (7) dar; im Behälter (5) befindet sich das zu fördernde Fluid (25). Das Behältnis (23) stellt in mechanisch und hydraulisch gekuppeltem Zustand der Baueinheit Kupplung (1) und des Mehrwegbehältnisses (24) im oberbegrifflichen Sinne das voll funktionsbereite (23) dar; es ist wiederum Bestandteil der Saugseite (2) des Fluidsystems (3). Die Kupplungshälften A (4) undeB (9) besitzen die Trennfuge (27). Die Kupplungshälfte A (4) besitzt ein Belüftungsventil (8) und ein Absperrventil (6), die beim Kupplungsvorgang mit der Kupplungshälfte B (9) über die Kupplungsvorrichtung (17) mechanisch zwangsläufig geöffnet werden; bei der Lagerung und beim Transport des Mehrweg-Behältnisses (24) sind sie geschlossen. In gekuppeltem Zustand sind beide Ventile (6 und 8), die durch eine mechanisch starre Verbindung (78) besitzen sind, die ihrerseits durch eine Feder (79) in ihre geschlossene Endlage zurückgeführt werden, geöffnet; so dient das Belüftungsventil (8) gleichermaßen als Entlüftungsventil. Der manuelle mechanische Kupplungsvorgang der Kupplungshälfte B (9) an die Kupplungshälfte A (4) wird durch die Betätigungsvorrichtung (16) mit der Kupplungsvorrichtung (17) symbolisiert. Die Kupplungshälfte B (9) enthält einen Belüftungskanal (13), der zur Filtereinheit (48) führt, die aus dem Feuchtigkeits- (14) und dem Belüftungsfilter (15) besteht; wesentlicher hydraulischer Bestandteil ist das Saugventil (11) und das parallelgeschaltete Rückentlastungsventil (12) Beim Betieb der Pumpe (21) öffnet das Saugventil (11), das Fluid (25) wird über die Behälter-Saugleitung (7) und die System-Saugleitung (10) angesaugt und über die Druckseite (19) am geöffneten Zapfhahn (20) abgegeben. Bei ruhender Pumpe (21) ist das Saugventil (11) geschlossen; gleichzeitig könnte durch äußere Wärmeeinwirkung auf das Fluidsystem (3) sich ein statischer Überdruck durch thermische Ausdehnung des Fluid aufbauen, der durch das sich hierbei öffnende Rückentlastungsventil (12) das Ausdehnungsvolumen in den Behälter (5) rückführt und diesen über das Be-/Entlüftungsventil (8) und den Belüftungskanal (13) und Filtereinheit (48) entlüftet.

In der Fig. 2 ist der hydraulische Wirkschaltplan eines erweiterten vollständigen Fluidsystems (3) mit drei Zapfhähnen (20) als Abgabestellen sowie einem 3/2-Wegeventil (26) mit der alternativen hydraulischen Umschaltmöglichkeit von zwei Behältnissen (23) beispielhaft mit analogen Bauelementen wie in Fig. 1 dargestellt (siehe Beschreibung Fig. 1), mit einer Ausnahme. Sie betrifft das Belüftungsventil (8), das nur eine Funktion der Belüftung besitzt, das, im Gegensatz zu Fig. 1, nicht mit deren Absperrventil (6) mechanisch gekuppelt ist und eine seperate Feder (79) besitzt, und beim Kupplungsvorgang geöffnet wird. Hydraulisch parallelgeschaltet, jedoch mit entgegengesetzter Wirkrichtung ist das Überdruckventil (80), das ausschließlich auf einen inneren Überdruck anspricht und entsprechend öffnet; es kann auf verschiedenen Entlastungswegen mit der Atmosphäre verbunden werden, im vorliegenden Fall ist es mit der Leitung des Entlastungsventils verbunden. Denkbar ist auch eine Überdruckentlastung des Mehrweg-Behältnisses (24) unmittelbar in die Atmosphäre, also ohne über die Kupplungshälfte B (9), was auch eine Absicherung des Fasses, z.B. beim Transport, bedeuten würde.

In der Fig. 3 erfolgt in der Trennfuge (27) der Kupplungshälfte A (4), als Bestandteil des Mehrweg-Behältnisses (24) mit dem Behälter (5), dem Fluid und der Behälter-Saugleitung (7), und der Kupplungshälfte B (9), mit dem System-Saugleitungsanschluß (28) die mechanische Kupplung; sie wird durch einen horizontalen Schiebesitz (38) arretiert. Die daran anschließende hydraulische Entsperrung erfolgt durch das vertikale Niederdrücken des Handhebels (29) entgegen der Kraftwirkung der Betätigungsfeder (31) und seinem anschließenden Verdrehen zwecks Festsetzung in der Ausparung (39). Gleichzeitig wird der Schiebekörper (32) mit der Schiebehülse (33) entgegen der Kraftwirkung der Betätigungsfeder (31) nach unten geführt, drückt auf die Kupplungsdichtung (34) und öffnet gleichzeitig den Saugkanal (35) durch äußeres Überfahren der Saugbohrungen (36) der Behälter-Saugleitung (7), was das Öffnen des Absperrventils (6) darstellt, und öffnet den Dichtsitz (37) des Belüftungsventils (8) und verhindert durch die Dichtwirkung des Innendurchmessers der Kupplungsdichtung (34) am Außendurchmesser der Behälter-Saugleitung (7) einen Kurzschluß der hydraulischen Saugseite mit der pneumatischen Belüftungsseite der Kupplung. Der Belüftungskanal (13) führt zum kombinierten Feuchtigkeits- (14) und Belüftungsfilter (15). Durch die Kupplungsdichtung (34), den Dichtsitz (37) und die Dichtungsfeder (49) wird sichergestellt, daß das Mehrweg-Behältnis (24) in allen Zuständen seines Transports und seiner Lagerung, solange die Fluidkupplung (54) durch das Kuppeln der Kupplungshälften A (4) und B (9) aktiviert wird, das Auslaufen von Fluid (25) und/oder das Eindringen von Schmutz o.ä. verhindert. Aus dem Saugkanal (35) erfolgt über den Saugsitz (39) und die Saugfeder (40) des Saugventils (11) die hydraulische Verbindung zum System-Saugleitungsanschluß (28). Im Teller (41) des Saugventils (11) ist das Rückentlastungsventil (12) mit der Ventilkugel (42) und der Entlastungsfeder (43) integriert. Um das Vertauschen von Mehrweg-Behältnissen (24) für unterschiedliche Fluide (25), z.B. von Motoröl mit Bremsflüssigkeit, zu verhindern, ist an der Kupplungsfläche (59) der Durchmesser und die Höhe jeweils unterschiedlich gehalten; für identische Fluide (25) sind diese Abmessungen je einer Kupplungshälfte A (4) und B (9) für eine Fluidkupplung (54) konstant.

In der Fig. 4, als Außenansichten von Fig. 3, geht das Mehrweg-Behältnis (24) bis zur Trennfuge (27) beider Kupplungshälften A (4) und B (9). Die mechanische Kupplung erfolgt mit dem Schiebesitz (38). Der Handhebel (29) schaltet durch Niederdrücken und seine Arretierung in der Aussparung (30) die Kupplung auf hydraulsiche Betriebsbereitschaft. Beim Fördervorgang der Pumpe wird über die Behälter-Saugleitung (7) und die beiden Kupplungshälften A (4) und B (9) das Fluid (25) aus dem Behälter (5) in den System-Saugleitungsanschluß (28) gesaugt und von dort weiter in das Fluidsystem (3).

In der Fig. 5 dient der Handhebel (29) ausschließlich zum Aufschrauben der Kupplungshälfte B (9) auf die Kupplungshälfte A (4) mittels eines Schraubgewindes (44). Durch die axiale Bewegung beim Aufschrauben wird die Kupplung mechanisch verbunden und gleichzeitig halbautomatisch hydraulisch entsperrt.

In einzelnen zeigt die Fig. 6 die beiden Kupplungshälften A (4), die am Behälter (5) integriert ist, und B (9), die einen Ausgang zum System (64) besitzt. Ein Bajonettverschluß (45) dient durch Niederdrücken der Kupplungshälfte B (9), entgegen der Kraftwirkung der Betätigungsfeder (31) der Kupplungshälfte A (4) und ihr anschließendes Verdrehen, zur mechansichen Kupplung und gleichzeitigen halbautomatischen Entsperrung; beide Kupplungshälften A (4) und B (9) besitzen eine gemeinsame Trennfuge (27); die weitere hydraulische Funktion kann der Beschreibung von Fig. 3 entnommen werden. Im Bereich der Trennfuge (70) beider Kupplungshälften A (4) und B (9) ist ein Ring (60) angeordnet, der zur Kupplungshälfte A (4) gehört; dieser besitzt an seinem äußeren Durchmesser mindestens eine Ausnehmung (61). In dem übergreifenden Gehäuseteil (65) der Kupplungshälfte B (9) sitzt mindestens ein Bolzen (62), der in ordnungsgemäß gekuppeltem Zustand in die korrespondierende Ausnehmung (61) greift. Der Bolzen (62) wird über einen Stift (66) zum Außendurchmesser des Gehäuseteils (65) geführt, wo mindestens ein Betätigungsknopf (67) sitzt; über eine Feder (68) wird die Endlage des Bolzens (62) in arretiertem Zustand sichergestellt. Der Betätigungsknopf (67) dient zusätzlich als Griff zur Einleitung eines Drehmomentes beim Kupplungsvorgang; ein entsprechender 2. Griffknopf (69) dient demselben Zweck; er kann ggf. als 2. Betätigungsknopf ausgebildet werden (Entgegen der Darstellung gemäß Fig. 1 kann der Ring (60) auch unterhalb der Trennfuge (70) alternativ angeordnet werden; dementsprechend tiefer ist das übergreifende Gehäuseteil (65) auszubilden).

In der Fig. 7 erfolgt die radiale Betätigung des Bolzens (62) mit seinem Eingriff in die Ausnehmung (61) ausschließlich durch eine Radialbewegung (77) des Betätigungsknopfes (67) entgegen der Kraftwirkung der Feder (68); diese sind in der Kupplungshälfte B (9) integriert. Die zwei Ausnehmungen (61), von denen nur eine aktiv im oberen Bereich der Schnittzeichnung wirksam ist, sind Bestandteil der Kupplungshälfte A (4). Der Bolzen (62) wird während der Drehung des Bajonettverschlusses längs der Bolzenführungsbahn (63) geführt, die gemäß Fig. 8 am Teilumfang ausgebildet ist.

In der Fig. 8 ist die abgewickelte Bolzenführungsbahn (63) in einer Seitenansicht dargestellt, an welcher der Bolzen (62) während des Kupplungsvorgangs formschlüssig geführt wird, bis er seine Endlage in der korrespondierenden Ausnehmung (61), dargestellt in der einfachsten geometrischen kreisrunden Form, erreicht hat. Die Führungsbahn (63) ist hierbei nicht stetig ausgebildet sondern besitzt einen Zwischenpunkt (76), welcher insbesondere beim nicht korrekten Kuppeln in der Endlage zwangsläufig eine stabile Zwischenlage ergibt, welche ein unbeabsichtigtes vollkommenes Öffnen der Kupplung verhindert; die Zwischenlage dient auch der kontrollierten Entlastung des Behälters, wenn sich in diesem ein pneumatischer Überdruck aufbauen sollte; zusätzlich ergibt sich durch die Zwischenposition beim manuellen Kuppeln ein positiver Hinweis für denjenigen, der kuppelt, im Sinne einer Erhöhung der Sicherheit für den Kupplungsvorgang. Der Schwenkhülse gegenüberliegend ist eine Hülse (71) dargestellt, welche nur eine Bedienungs-, jedoch keine Sicherungs- und/oder Kennungsfunktion besitzt. Gleichwohl ist dort eine identische Ausnehmung (61) der Kupplungshälfte A (4) angeordnet, welche sicherstellt, daß, bei jedem Kupplungsvorgang bei der Anordnung nur eines Bolzens (62), dieser ordnungsgemäß mindestens in seiner Endlage in jedem Fall die passende Ausnehmung (61) findet.

In der Fig. 9 erfolgt die radiale Betätigung des Bolzens (62) mit seinem Eingriff in die Ausnehmung (61) durch eine Schwenkbewegung (72) der Schwenkhülse (73) um den Drehpunkt (74). Die Schwenkbewegung (72) stellt eine zusätzliche manuelle Operation dar, welche den Kupplungsvorgang zusätzlich absichert. Während des Drehvorgangs der Kupplungshälfte B (9) gleitet die Spitze (75) des ausgerasteten Bolzens (62) auf der Bolzenführungsbahn (63) der Kupplungshälfte A (4) solange, bis sie ihre Endstellung erreicht hat und der Bolzen (62) in die Ausnehmung (61) einrastet, wobei gleichzeitig die Schwenkhülse (73) in ihre radiale Endposition zurückgeführt wird.

In der Fig. 10 wird die Fluidkupplung (54), bestehend aus der Kupplungshälfte A (4) und der Kupplungshälfte B (9) mit dem Behälter (5) als Bestandteil eines mobilen Fluidsystems (3) für eine Abgabestelle dargestellt; das Mehrweg-Behältnis (24) besteht seinerseits aus der Kupplungshälfte A (4) und dem Behälter (5). Alle Teile des Fluidsystems (3) sind im oder am Gehäuse (50) integriert; insbesondere Räder (51) machen das System beweglich, die Energieversorgung erfolgt über einen elektrischen Stecker (52) und ein Kabel (53). Ein Zapfhahn (55) mit einem Schlauch (56) dient als Abgabeorgan, eine Mengenanzeige (57) und eine Mengenvorwahl (58) ergänzen das äußere Erscheinungsbild des Systems, das in der vorliegenden Darstellung für den Selbstbedienungsbetrieb beispielhaft dargestellt ist.

### Bezugszeichen

- 1: Baueinheit (Kupplung)
- 2: Saugseite
- 3: Fluidsystem
- 4: Kupplung≦hälfte A
- 5: Behälter
- 6: Absperrventil
- 7: Behälter-Saugleitung
- 8: Be-/Entlüftungsventil
- 9: Kupplungshälfte B
- 10: System-Saugleitung
- 11: Saugventil
- 12: Rückentlastungsventil
- 13: Belüftungskanal
- 14: Feuchtigkeitsfilter
- 15: Belüftungsfilter
- 16: Betätigungsvorrichtung
- 17: Kupplungsvorrichtung
- 18: Fördereinrichtung, hydraulisch
- 19: Druckseite
- 20: Zapfhahn
- 21: Pumpe
- 22: Antriebsmotor
- 23: Behältnis (gekuppelt)
- 24: Mehrweg-Behältnis
- 25: Fluid
- 26: 3/2-Wegeventil
- 27: Trennfuge
- 28: System-Saugleitungsanschluß
- 29: Handhebel
- 30: Aussparung
- 31: Bestätigungsfeder
- 32: Schiebekörper
- 33: Schiebehülse
- 34: Kupplungsdichtung
- 35: Saugkanal
- 36: Saugbohrung
- 37: Dichtsitz
- 38: Schiebsitz
- 39: Saugsitz
- 40: Saugfeder
- 41: Teller
- 42: Ventilkugel
- 43: Entlastungsfeder
- 44: Schraubgewinde
- 45: Bajonettverschluß
- 46: Abgangsleitung
- 47: Durchströmungskanal
- 48: Filtereinheit
- 49: Dichtungsfeder
- 50: Gehäuse
- 51: Rad
- 52: Stecker, elektrisch
- 53: Kabel
- 54: Fluidkupplung
- 55: Zahpfhahn
- 56: Schlauch
- 57: Mengenanzeige
- 58: Mengenvorwahl
- 59: Kupplungsfläche
- 60: Ring
- 61: Ausnehmung
- 62: Bolzen
- 63: Bolzenführungsbahn
- 64: Systemausgang
- 65: Gehäuseteil
- 66: Stift
- 67: Betätigungsknopf
- 68: Feder
- 69: Griffknopf
- 70: Trennfuge
- 71: Hülse
- 72: Schwenkbewegung
- 73: Schwenkhülse
- 74: Schenkpunkt
- 75: Spitze
- 76: Zwischenpunkt
- 77: Radialbewegung
- 78: Verbindung
- 79: Öffnungsfeder
- 80: Überdruckventil

## Patentansprüche

1. Entsperrbare mechanische Kupplung für Mehrwegbehältnisse und Abgabesysteme von Fluiden, mit zwei hintereinander geschalteten Absperrventilen, einem Luftfilter, einer mechanischen Betätigung und/oder einer mechanischen Kupplung,
dadurch gekennzeichnet, daß
mindestens eine Baueinheit (1), auf der Saugseite (2) eines Systems für Fluide (3), deren Viskosität mittel bis hoch ist und stark temperaturabhängig sein kann, angeordnet, besteht aus
- einer Kupplungshälfte A (4) am Behälter (5) mit einem Sperrventil (6) und einer Behälter-Saugleitung (7) sowie - mechanisch parallel- und hydraulisch vorgeschaltet - einem Belüftungs-/Entlüftungsventil (8) und fakultativ - hydraulisch dem Ventil (8) parallelgeschaltet - einem Überdruckventil (80) und
- einer Kupplungshälfte B (9) in der System-Saugleitung (10), einem Saugventil (11), sowie hydraulisch parallel geschaltet, einem Rückentlastungsventil (12), beide hydraulisch nachgeschaltet zu einem Belüftungskanal für das Belüftungs-/Entlüftungsventil (8), dem seinerseits ein Feuchtigkeitsfilter (14) und/oder ein Belüftungsfilter (15) vorgeschaltet ist, und einer mechanischen Betätigungsvorrichtung (16);
sowie beide Kupplungshälften A (4) und B (9) mit einer mechanischen Kupplungsvorrichtung (17) versehen sind.

2. Fluidkupplung nach dem Anspruch 1
dadurch gekennzeichnet, daß das Rückentlastungsventil (12) mit einem inneren Durchströmungskanal (47) am Saugventil (11) angeordnet ist.

3. Fluidkupplung nach einem der Ansprüche 1 und 2
dadurch gekennzeichnet, daß
das Rückentlastungsventil (12) koaxial zum Saugventil (11) angeordnet ist.

4. Fluidkupplung nach einem der Ansprüche 1 bis 3,
dadurch gekennzeichnet, daß
das Absperrventil (6) und das Belüftungsventil (8) in der Kupplungshälfte A (4), hydraulisch - pneumatisch hintereinander angeordnet, eine mechanische Verbindung (78) und eine Öffnungsfeder (79) besitzen, die, mit der Kupplungshälfte B (9) entsprechend verbunden, eine Baueinheit (1) bilden.

5. Fluidkupplung nach einem der Ansprüche 1 bis 4,
dadurch gekennzeichnet, daß
das Absperrventil (6) und das Belüftungsventil (8), hydraulisch-pneumatisch hintereinander, das Belüftungsventil (8) und das Überdruckventil (80), hydraulisch-pneumatisch parallel, je in der Kupplungshälfte A (4) angeordnet sind, je eine Öffnungsfeder (79) besitzen, die, mit der Kupplungshälfte B (9) entsprechend verbundden, eine Baueinheit (1) bilden.

6. Fluidkupplung nach einem der Ansprüche 1 bis 5,
dadurch gekennzeichent, daß
die Kupplungsvorrichtung (17) mit einem Schraubgewinde (44), Bajonettverschluß (45), Schiebekörper (32) oder Schiebehülse (33) ausgestattet ist.

7. Fluidkupplung nach einem der Ansprüche 1 bis 6,
dadurch gekennzeichnet, daß
die Betätigungsvorrichtung (16) aus einem Handhebel (29) besteht.

8. Fluidkupplung nach einem der Ansprüche 1 bis 7,
dadurch gekennzeichent, daß
der Feuchtigkeitsfilter (14) und Belüftungsfilter (15) als eine Filtereinheit (48) ausgebildet ist.

9. Fluidkupplung nach einem der Ansprüche 1 bis 8,
dadurch gekennzeichnet, daß
deren Kupplungshälften A (4) mit dem Behälter (5) als austauschbares Mehrweg-Behältnis (24) beliebig mit der Kupplungshälfte B (9) als Übergang zu einem fest installierten Fluidsystem (3) hydraulisch gekuppelt ist (stationäres Fluidsystem).

10. Fluidkupplung nach einem der Ansprüche 1 bis 8,
dadurch gekennzeichnet, daß
deren Kupplungshälfte A (4) mit dem Behälter (5) als austauschbares Mehrweg-Behältnis (24) beliebig mit der Kupplungshälfte B (9) als Übergang innerhalb eines beweglichen Fluidsystems (3), das in einem Gehäuse (50) untergebracht und auf Rädern, Rollen (51) oder dgl. fahrbar gelagert ist und einen elektrischen Stecker (52) besitzt, hydraulisch gekuppelt ist (mobiles Fluidsystem).

11. Fluidkupplung nach einem der Ansprüche 1 bis 10,
dadurch gekennzeichnet, daß
die Kupplungsfläche (59) für verschiedene Fluide (25) nach ihrer Höhe und nach ihrem Durchmesser verwechselungssicher unterschiedlich, für die Kupplungshälfte A (4) und B (9) einer Fluidkupplung (54 jedoch konstant ausgebildet sind.

12. Fluidkupplung nach einem der Ansprüche 1 bis 11,
dadurch gekennzeichnet, daß
die geometrische Form einer Ausnehmung (61) der Kupplungshälfte A (4) und eines Bolzens (62) der Kupplungshälfte B (9) identisch ausgebildet ist.

13. Fluidkupplung nach Anspruch 12,
dadurch gekennzeichent, daß
die gemometrische Form der Ausnehmung (61) und des Bolzens (62) ein Kreis, Polygon, Vierkant, Sechskant, Ellipse oder ähnliches ist.

14. Fluidkupplung nach einem der Ansprüche 12 bis 13,
dadurch gekennzeichnet, daß
der Bolzen (62) mit einem Betätigungsknopf (67) oder einer Hülse (71) fest verbunden ist.

15. Fluidkupplung nach einem der Ansprüche 12 bis 14,
dadurch gekennzeichnet, daß
der Bolzen (62) mit einer Schwenkhülse (73) gegenseitig schwenkbar verbunden ist.

## Claims

1. Unlockable mechanical coupling for reusable containers and delivery systems for fluids, with two shut-off valves arranged one behind the other, an air filter, a mechanical operation and/or a mechanical coupling,
characterised in that at least one structural unit (1), arranged on the suction side (2) of a system for fluids (3) whose viscosity is average to high and can be heavily dependent on temperature, consists of
- a coupling half A (4) on the container (5) with a locking valve (6) and a container suction pipe (7) as well as connected mechanically parallel and hydraulically upstream - a ventilation/air-bleed valve (8) and optionally - connected hydraulically parallel with the valve (8) - an excess pressure valve (80) and
- a coupling half B (9) in the system suction pipe (10), a suction valve (11), as well as connected hydraulically parallel, a return pressure reducing valve (12), both connected hydraulically downstream of a ventilation duct for the ventilation/air-bleed valve (8) which in turn has upstream a moisture filter (14) and/or a ventilation filter (15), and a mechanical operating device (16);
as well as both coupling halves A (4) and B (9) are provided with a mechanical coupling device (17).

2. Fluid coupling according to claim 1
characterised in that the return pressure reducing valve (12) is mounted with an inner through-flow duct (47) on the suction valve (11).

3. Fluid coupling according to one of claims 1 and 2
characterised in that the return pressure relaxing valve (12) is mounted coaxially with the suction valve (11).

4. Fluid coupling according to claims 1 to 3
characterised in that the shut-off valve (6) and the ventilation valve (8) have in the coupling half A (4), arranged hydraulically-pneumatically in succession, a mechanical connection (78) and an opening spring (79) which, suitably connected to the coupling half B (9) form one structural unit (1).

5. Fluid coupling according to one of claims 1 to 4
characterised in that the shut-off valve (6) and the ventilation valve (8), hydraulically-pneumatically in succession, the ventilation valve (8) and the excess pressure valve (80), hydraulically-pneumatically parallel, are each mounted in the coupling half A (4), each have an opening spring (79) which, suitably connected with the coupling half B (9) form one structural unit (1).

6. Fluid coupling according to one of claims 1 to 5
characterised in that the coupling device (17) is fitted with a screw thread (44), bayonet lock (45), sliding body (32) or sliding sleeve (33).

7. Fluid coupling according to one of claims 1 to 6
characterized in that the operating device (16) consists of a handle lever (29).

8. Fluid coupling according to one of claims 1 to 7
characterized in that the moisture filter (14) and ventilation filter (15) are designed as one filter unit (48).

9. Fluid coupling according to one of claims 1 to 8
characterized in that the coupling half A (4) is hydraulically coupled with the container (5) as an interchangeable reusable container (24) in any way with the coupling half B (9) to form a fixedly installed fluid system (3) (stationary fluid system ).

10. Fluid coupling according to one of claims 1 to 8
characterised in that the coupling half A (4) is hydraulically connected with the container (5) as an interchangeable reusable container (24) in any way with the coupling half B (9) as a crossing inside a movable fluid system (3) which is stored in a housing (50) and is mounted movable on wheels, rollers (51) or the like and has an electric plug (52) (mobile fluid system).

11. Fluid coupling according to one of claims 1 to 10
characterised in that the coupling surface (59) for different fluids (25) is designed differently regarding height and diameter to avoid mix-ups but constant for the coupling halves A (4) and B (9) of one fluid coupling (54).

12. Fluid coupling according to one of claims 1 to 11
characterised in that the geometric shapes of a recess (61) of the coupling half A (4) and of a bolt (62) of the coupling half B (9) are identical.

13. Fluid coupling according to claim 12
characterised in that the geometric shape of the recess (61) and of the bolt (62) is a circle, polygon, rectangle, hexagon, ellipse or the like.

14. Fluid coupling according to one of claims 12 to 13
characterised in that the bolt (62) is fixedly connected with the operating button (67) or a sleeve (71).

15. Fluid coupling according to one of claims 12 to 14
characterised in that the bolt (62) is connected for mutual swivel movement with a swivel sleeve (73).

## Revendications

1. Coupleur mécanique, déverrouillable pour conteneurs à emploi multiple et systèmes de distribution de fluides, avec deux soupapes d'arrêt, connectées successivement, un filtre d'aération, une commande mécanique et/ou un accouplament mécanique,
caractérisé en ce que
au moins une unité modulaire (1) est installée, côté aspiration (2) d'un système pour fluides (3) de viscosité peut être moyenne ou élevée et fortement sensible aux effets de la température, cette unité modulaire (1) étant composée
- d'une moitié de coupleur A (4) raccordée au conteneur (5) avec une soupape d'arrêt (6) et une conduite d'aspiration (7) du conteneur, ainsi qu'une soupape d'aération et de purge (8) - connectée en amont, mécaniquement et hydrauliquement, en parallèle, et, facultativement, une soupape de surpression (80) - connectée hydrauliquement, parallèlement à la soupape d'aération (8), et
- d'une moitié de coupleur B (9), intégrée dans la conduite d'aspiration (10), avec une soupape d'aspiration (11) et une soupape de décharge (12) connectée hydrauliquement en parallèle, toutes deux étant connectées hydrauliquement, en aval d'un canal de ventilation pour la soupape d'aération et de purge (8), un filtre d'humidité (14) et/ou un filtre d'aération (15) étant connecté en amont, ainsi qu'un dispositif d'actionnement mécanique (16),
les deux moitiés A (4) et B (9) du coupleur étant pourvues d'un dispositif de couplage mécanique (17).

2. Coupleur pour fluides selon la revendication 1,
caractérisé en ce que
la soupape de décharge (12) est montée, avec un canal d'écoulement interne (47), à la soupape d'aspiration (11).

3. Coupleur pour fluides selon les revendications 1 et 2,
caractérisé en ce que
la soupape de décharge (12) est disposée coaxialement par rapport à la soupape d'aspiration (11).

4. Coupleur pour fluides selon l'une des revendications 1 à 3,
caractérisé en ce que
la soupape d'arrêt (6) et la soupape d'aération (8) sont disposées l'une derrière l'autre dans la moitié A (4) du coupleur, connectées hydrauliquement-pneumatiquement et pourvues d'un assemblage mécanique (78) et d'un ressort d'ouverture (79), qui, reliés adéquatement à la moitié de coupleur B (9), forment une unité modulaire (1).

5. Coupleur pour fluides selon l'une des revendications 1 à 4,
caractérisé en ce que
la soupape d'arrêt (6) et la soupape d'aération (8) - étant connectées hydrauliquement / pneumatiquement l'une derrière l'autre et la soupape d'aération (8) étant connectée hydrauliquement/pneumatiquement en parallèle avec la soupape de surpression (80) - sont installées dans la moitié A (4) du coupleur et pourvues chacune d'un ressort d'ouverture (79), qui, reliés adéquatement à la moitié de coupleur B (9), forment une unité modulaire (1).

6. Coupleur pour fluides selon l'une des revendications 1 à 5,
caractérisé en ce que
le dispositif de couplage (17) est équipé d'un filet de vis (44), d'un joint à baïonnette (45) d'un corps coulissant (32) ou d'une douille coulissante (33).

7. Coupleur pour fluides selon l'une des revendications 1 à 6,
caractérisé en ce que
le dispositif d'actionnement (16) consiste en un levier à main (29).

8. Coupleur pour fluides selon la revendication 1,
caractérisé en ce que
le filtre d'humidité (14) et le filtre d'aération (15) forme une unité de filtrage (48).

9. Coupleur pour fluides selon l'une des revendications 1 à 8,
caractérisé en ce que
sa moitié A (4), formant avec le conteneur (5) le conteneur à emploi multiple interchangeable (24), peut être couplée hydrauliquement, à volonté, avec la moitié de coupleur B (9), en tant qu'élément de transition à destination d'un système à fluides (3) stationnaire (système à fluides stationnaire).

10. Coupleur pour fluides selon l'une des revendications 1 à 8,
caractérisé en ce que
sa moitié A (4), formant avec le conteneur (5) le conteneur à emploi multiple interchangeable (24), peut être couplée hydrauliquement, à volonté, avec la moitié de coupleur B (9), en tant qu'élément de transition au sein d'un système à fluides (3) mobile, logé dans un carter (50) et monté sur des roues, des rouleaux (51) ou autres, et équipé d'une fiche électrique (52) (système à fluides mobile).

11. Coupleur pour fluides selon l'une des revendications 1 à 10,
caractérisé en ce que
la surface d'accouplement présente une hauteur et un diamètre différents pour éviter les substitutions accidentelles de conteneurs en cas de fluides (25) différents, mais cependant constante pour les moitiés A (4) et B (9) d'un coupleur (54).

12. Coupleur pour fluides selon l'une des revendications 1 à 11,
caractérisé en ce que
La forme géométrique d'un évidement (61) de la moitié A (4) du coupleur et celle d'un boulon (62) de la moitié de coupleur B (9) sont identiques.

13. Coupleur pour fluides selon la revendication 12,
caractérisé en ce que
la forme géométrique de l'évidement (61) et du boulon (62) est circulaire, polygonale, quadrangulaire, hexagonale, elliptique ou analogue.

14. Coupleur pour fluides selon l'une des revendications 12 et 13,
caractérisé en ce que
le boulon (62) est relié fixement à un bouton de commande (67) ou une douille (71).

15. Coupleur pour fluides selon l'une des revendications 12 à 14,
caractérisé en ce que
le boulon (62) est relié, à une douille pivotante (73).
